# EUROPÄISCHE PATENTSCHRIFT

(11) **EP 0 312 878 B1**
(45) Veröffentlichungstag und Bekanntmachung des Hinweises auf die Patenterteilung: **24.07.1991**
(21) Anmeldenummer: 88116807.4
(22) Anmeldetag: 11.10.1988
(51) Int. Cl.: D21G 1/00

(54) **Verfahren zum Betrieb eines Kalanders und Kalander zur Durchführung dieses Verfahrens**
Process for operating a calander and calander for the application of the process
Procédé de fonctionnement d'une calandre et calandre pour l'application du procédé

(30) Priorität: 20.10.1987 DE 3735438
(43) Veröffentlichungstag der Anmeldung: 26.04.1989
(73) Patentinhaber: Kleinewefers GmbH, 47803 Krefeld (DE)
(72) Erfinder: Pav, Josef, Dr., D-4150 Krefeld (DE); van Haag, Rolf, D-4173 Kerken (DE); Hartwich, Gerhard, D-4150 Krefeld (DE); Kayser, Franz, D-4170 Geldern (DE)
(74) Vertreter: Knoblauch, Ulrich, Dr.-Ing.

(56) Entgegenhaltungen:
- DE-A- 3 200 490

## Beschreibung

Die Erfindung bezieht sich auf ein Verfahren zum Betrieb eines Kalanders, insbesondere Superkalanders, mit einer Unterwalze, mindestens einer Mittelwalze und einer Oberwalze, von denen die Oberwalze und vorzugsweise auch die Unterwalze durchbiegungssteuerbar sind, bei dem die Walzenspalte nach dem Einführen einer Bahn von unten nach oben nacheinander geschlossen werden, sowie auf einen Kalander zur Durchführung dieses Verfahrens.

Solche Kalander dienen in erster Linie der Behandlung von Bahnen aus Papier, können aber auch für ähnliche Materialien, wie Kunststoff-Folien, eingesetzt werden. Der Begriff "Kalander" soll auch Glättwerke und ähnliche Walzwerke bezeichnen.

Bei einem bekannten Verfahren dieser Art (DE-OS 34 16 210) besteht sowohl die Oberwalze auch auch die Unterwalze aus einem von einem drehfesten Träger durchsetzen Walzenmantel, der durch axial nebeneinander angeordnete, mit einstellbarem Druck belastbare Primär-Druckzonen gegen die Nachbarwalze drückbar ist. Auf der jeweils gegenüberliegenden Seite des Trägers befinden sich Sekundär-Druckzonen. Die Primär- und Sekundär-Druckzonen werden durch Kolben-Zylinder-Einheiten gebildet, die über ein Lagerelement mit hydrostatischer Lagerfläche auf den Walzenmantel wirken. Eine Druckeinstellvorrichtung vermag den einzelnen Druckzonen gleichen oder unterschiedlichen Druck zuzuführen, so daß sich im Betrieb bestimmte gewünschte Durchbiegungen einstellen lassen. In diesem Zusammenhang ist es auch schon bekannt, die harten Mittelwalzen zu beheizen.

Die Mittelwalzen eines solchen Kalanders haben normalerweise keine gerade Achse. Zumeist infolge überhängender Gewichte an den Enden nehmen sie im unbelasteten Zustand eine nach oben konvexe Form ein. Aus diesem Grund müssen auch die Oberwalze und die Unterwalze im Betrieb eine solche Biegung erfahren. Wenn nach dem Einlegen der Bahn die Walzenspalte von unten nach oben geschlossen werden, steht der nach oben durchgebogenen obersten Mittelwalze eine im wesentlichen gerade oder aufgrund ihres Gewichts sogar konvex nach unten durchgebogene Oberwalze gegenüber. Die beiden Walzen kommen daher zunächst in der Mitte ihrer Breite in Berührung. Damit sich die Oberwalze entsprechend der Form der obersten Mittelwalze durchbiegt, sind außerhalb der Mitte liegende Primär-Druckzonen mit zum Teil erheblichem Druck zu beaufschlagen. Auf diese Weise ergibt sich ein Mittelwert der Streckenlast im obersten Walzenspalt, der nicht unterschritten werden, sondern durch äußere Belastungskräfte nur noch erhöht werden kann. In den darunter befindlichen Walzen nimmt die Streckenlast linear von oben nach unten zu, weil dort die Gewichtskräfte der darüber befindlichen Walzen zusätzlich wirksam sind. Hohe Streckenlast bedeutet aber, daß die gewünschten Bahneigenschaften, wie Glanz, Glätte, Bedruckbarkeit u. dgl. nur unter entsprechender Verdichtung des Bahnmaterials erzielt werden.

Da die Anfangsberührung der Oberwalze mit der darunter befindlichen Mittelwalze nur "punktuell" oder über einen kurzen mittleren Abstand erfolgt, kann dies bei elastischen Walzen, wie sie bei Superkalandern üblicherweise als zweitoberste Walze angeordnet sind, zu deutlichen, oft sogar irreparablen Beschädigungen führen.

Der Erfindung liegt die Aufgabe zugrunde, ein Verfahren zum Betrieb eines Kalanders der eingangs beschriebenen Art anzugeben, mit dessen Hilfe die gewünschten Eigenschaften des Bahnmaterials (Glätte, Glanz u. dgl.) bei Schonung des spezifischen Volumens des Bahnmaterials erzielt werden können.

Diese Aufgabe wird erfindungsgemäß dadurch gelöst, daß die Oberwalze vor dem Schließen des obersten Walzenspalts in eine dem Verlauf der obersten Mittelwalze entsprechende Form vorgeformt wird.

Durch diese Vorformung der Oberwalze wird erreicht, daß die in der Spaltebene befindliche Mantellinie der Oberwalze mit der zugehörigen Mantellinie der obersten Mittelwalze übereinstimmt. Die vorgeformte Oberwalze muß daher beim Schließen des obersten Walzenspalts nicht mehr unter Abstützung auf der zweitobersten Walze gebogen werden. Deshalb ist der Kleinstwert der Streckenlast ganz erheblich herabgesetzt. Hierbei ist zu beachten, daß diese Herabsetzung nicht nur im obersten Walzenspalt, sondern auch für alle darunter liegenden Walzenspalte gilt. Weil die Bahn die Spalte unter geringerer Streckenlast durchläuft, werden die angestrebten Werte der Glätte, des Glanzes oder einer anderen Bahneigenschaft erzielt, ohne daß das Material zu stark verdichtet wird. Es können neue, bisher nicht realisierbare Satiniereffekte, insbesondere bei modernen, breiten Superkalandern, erreicht werden.

Beim Schließen des Walzenspalts kommt es bereits beim ersten Kontakt zu einer Berührung der Walzen über deren gesamte Breite. Die Walzen berühren einander auf schonende Weise mit gleichmäßiger Streckenlastverteilung. Auch wenn die zweitoberste Walze eine elastische Walze ist, wird sie nicht beschädigt; vielmehr wird ihre Lebensdauer deutlich verlängert. Durch die Verbesserung der Funktionalität der elastischen Walze werden Bahnbeschädigungen bei der Einführung der Warenbahn in den Spalt, Faltenbildung und Bahnrisse vermieden.

Die unterste Grenze der Streckenlast in jedem einzelnen Walzenspalt ist durch das Gewicht der darüber befindlichen Walzen und der mit ihnen bewegbaren Teile gegeben. Will man eine höhere Streckenlast einstellen, empfiehlt es sich, daß erst nach dem Schließen des obersten Walzenspalts die Oberwalze und/oder Unterwalze zur Erhöhung der Streckenlast in den Walzenspalten über den gewichtsbedingten Wert hinaus belastet wird. Diese Belastung hat daher auf die Vorverformung keinen Einfluß.

Desweiteren ist es günstig, daß die Durchbiegung der Unterwalze beim Schließen des untersten Walzenspalts so gesteuert wird, daß die Streckenlast im untersten Walzenspalt über die Walzenbreite gleichmäßig verteilt ist, auch wenn sich die Streckenlast infolge der Zusatzbelastung durch das Gewicht der Mittelwalzen erhöht. Damit ist sichergestellt, daß bei der Inbetriebnahme in dem am stärksten belasteten Walzenspalt keine unzulässigen Streckenlastspitzen auftreten.

Desweiteren kann die Durchbiegung so gesteuert werden, daß die Streckenlast im angrenzenden Walzenspalt über die Walzenbreite gleichmäßig verteilt ist. Dies führt zu einer gleichmäßigen Belastung der Bahn.

Die zwecks Bahnkorrektur erforderlichen örtlichen Korrekturstreckenlasten können dann dem gleichmäßigen Streckenlastprofil überlagert werden, so daß sich nach der Behandlung im Kalander eine gleichmäßige Ware ergibt.

Desweiteren empfiehlt es sich, daß die Walzenform oder die Streckenlast gemäß einem vorgegebenen Algorithmus berechnet und dann die entsprechende Druckverteilung in Abhängigkeit vom berechneten Wert eingeregelt wird. So kann man die Form der Oberwalze aufgrund der Daten der darunter befindlichen Walzen vorherberechnen und entsprechend einstellen. Ähnliches gilt auch für die Streckenlast.

Desweiteren kann das Gewicht der Oberwalze wenigstens teilweise kompensiert werden. Die Streckenlast, die durch die Oberwalze aufgebracht wird, kann dann bei Null oder auf einem sehr niedrigen Wert, z.B. 2 N/mm, liegen, und zwar bei gleichmäßiger Verteilung der Streckenlast über die gesamte Spaltlänge. Man kann daher die Streckenlast im obersten Walzenspalt ganz wesentlich, z.B. um 20 bis 45 N/mm, reduzieren und dadurch neue technologische Effekte erzielen.

Eine andere Lösung der gestellten Aufgabe besteht darin, daß die Oberwalze insgesamt oder zonenweise auf eine vorgegebene Temperatur beheizbar ist.

Beim Satinieren einer Papierbahn wird der oberste Walzenspalt in der Regel zuerst durchlaufen. Die relativ kalte Materialbahn erfährt durch die beheizte Oberwalze eine Thermo-Schockwirkung und damit eine sehr wirksame Plastifizierung der Oberflächenschicht der Papierbahn. Das bedeutet, daß man die gewünschten Werte der Glätte, des Glanzes u. dgl. mit geringerer Streckenlast oder ― bei Beibehaltung der Streckenlast ― mit geringerer Spaltzahl erreichen kann, was beides zu einer Schonung des spezifischen Volumens führt. Die Verminderung der Spaltzahl ergibt auch kleinere Herstellungskosten und wegen der geringen Anzahl der von Zeit zu Zeit nachzubearbeitenden elastischen Walzen kleinere Betriebskosten. Und wenn man die Temperaturbehandlung im oberen Walzenspalt unter Beibehaltung aller übrigen Kalandermerkmale anwendet, kann man die Satiniereffekte noch weiter steigern.

Gerade in Verbindung mit der durch die vorgeformte Oberwalze möglichen Verminderung der Streckenlast im obersten Walzenspalt ergeben sich zusätzliche Vorteile. Der Satinierprozeß besteht in der plastoelastischen Umformung der Papierbahn im Walzenspalt. Die benötigte Form- und Eigenschaftsänderungsarbeit wird durch die Zuführung von mechanischer und thermischer Energie geleistet. Zur Erzielung eines gleichen technologischen Ergebnisses muß der Flächeneinheit der Papierbahn die gleiche spezifische Energie zugeführt werden. Die spezifischen Anteile der beiden Energiearten üben hierbei einen entscheidenden Einfluß auf die Eigenschaftsentwicklung der Warenbahn aus. Wenn man wegen der vorgeformten Oberwalze im obersten Walzenspalt mit geringerer Streckenlast arbeiten kann und dafür Wärmeenergie zuführt, erschließt man neue bisher nicht realisierbare Satiniereffekte bei weitgehender Schonung des spezifischen Volumens der Papierbahn.

Weitere Verbesserungen bringt es, wenn auch die Unterwalze und/oder mindestens eine Mittelwalze auf eine jeweils vorgegebene Temperatur beheizbar ist. Auch in den weiteren Walzenspalten kann dann die infolge Streckenlastverminderung herabgesetzte mechanische Formänderungsarbeit durch Wärmeenergie ersetzt werden.

Zweckmäßigerweise wird die Temperatur der Walzen bzw. Walzenzonen gemäß einem vorgegebenen Algrithmus berechnet und dann in Abhängigkeit vom berechneten Wert eingeregelt. Die Ausgangsberechnung kann aufgrund eines Erfahrungs-Lastparameterprofils vorgenommen und dann jeweils anhand der gemessenen Bahndaten korrigiert werden.

Insbesondere können Streckenlast und Temperatur so geregelt werden, daß die durch Druckkräfte und die durch Wärme auf die Bahn im Spalt übertragene Energie in einem durch die gewünschten Bahndaten vorgebbaren Verhältnis stehen. Auf diese Weise läßt sich die Bahnbehandlung hinsichtlich der erzielbaren Bahndaten optimieren.

So kann bei der Behandlung von Papierbahnen mittels des Kalanders die Papierbahn einen höheren Feuchtigkeitsgehalt als ohne Walzenbeheizung aufweisen, da die Trocknungsleistung des Kalanders bei beheizten Walzen höher ist. Eine entsprechend höhere Temperatur und Feuchtigkeit der Papierbahn erhöht, selbst bei geringerem Walzendruck aufgrund der weitgehenden Kompensation des Gewichts der Oberwalze, die Bindungsfähigkeit der Faserbestandteile der Papierbahn. Dies steigert sowohl die Festigkeit, z.B. Reißlänge und Weitreißfestigkeit, als auch die Bedruckbarkeitseigenschaften, wie Glätte und Glanz, der Papierbahn im Vergleich zu einer herkömmlichen Satinage ohne Walzenbeheizung.

Wenn die Papierbahn nicht bereits eine entsprechend hohe Feuchtigkeit hat, kann dafür gesorgt sein, daß sie vor Einleitung in den Kalander befeuchtet wird.

Insbesondere kann der Feuchtigkeitsgehalt der Papierbahn bei der Einleitung in den Kalander etwa 7 bis 18%, vorzugsweise etwa 9 bis 18%, insbesondere etwa 9 bis 15%, betragen.

Hierbei kann dafür gesorgt sein, daß die Temperatur wenigstens der Ober- und Unterwalze auf etwa 80 bis 160°C, vorzugsweise 100 bis 140°C, gehalten wird. Dies führt zu einer günstigen Kombination von thermomechanischer Umformung mit der Anhebung der Papierbahnfeuchtigkeit im Hinblick auf eine Steigerung der Bindungsfähigkeit der Faserbestandteile der Papierbahn.

Zur Durchführung des erfindungsgemäßen Verfahrens ist ein Kalander mit einer Unterwalze, mindestens einer Mittelwalze, einer Oberwalze und einer Druckeinstellvorrichtung, bei dem die Oberwalze und vorzugsweise auch die Unterwalze einen von einem drehfesten Träger durchsetzten Walzenmantel aufweist, der durch axial nebeneinander angeordnete, mit einstellbarem Druck belastbare Primär-Druckzonen gegen die Nachbarwalze drückbar ist, und die Oberwalze oberhalb des Trägers mit einstellbarem Druck beaufschlagbare Sekundär-Druckzonen aufweist, geeignet, wenn er das Kennzeichen besitzt, daß die Druckeinstellvorrichtung eine Druckverteilung für die Druckzonen erzeugt, die eine Biegeverformung des Walzenmantels der Oberwalze unabhängig von von der Nachbarwalze herrührenden äußeren Kräften hervorruft.

Unter Ausnutzung der an sich bekannten Primär- und Sekundär-Druckzonen, vermag die Druckeinstellvorrichtung eine solche Belastung des Walzenmantels zu bewirken, daß die gewünschte Vorverformung eintritt. Wenn in üblicher Weise die oberste Mittelwalze nach oben konvex gebogen ist, werden bevorzugt Sekundär-Druckzonen in der Mitte der Oberwalze und Primär-Druckzonen an den Enden der Oberwalze mit Druck beaufschlagt.

Empfehlenswert ist es, daß der Walzenmantel der Oberwalze an seinen Enden je auf einem radial verschiebbaren Lagerring gelagert ist und eine Primär- und/oder Sekundärzone durch eine untere und/oder obere Druckkammer zwischen Lagerring und Träger gebildet ist. Da sich solche Druckkammern, die an sich ebenfalls bekannt sind (DE-OS 35 39 428), ganz an den Enden des Walzenmantels befinden, führt eine dort wirkende Kraft zu einem besonders großen Biegemoment, was die Vorverformung erleichtert und bestimmte Formen erst möglich macht.

Insbesondere kann die Druckkammer durch einen am Lagerring angebrachten Kolben und eine am Träger angeordnete Zylinderbohrung begrenzt sein. Dies ergibt eine besonders einfache Ausführung.

In weiterer Ausgestaltung der Erfindung ist der radial verstellbare Walzenmantel mit seinen Enden in einer vorgebbaren Lage am Träger fixierbar. Man kann daher den Walzenmantel in der Druckbehandlungsebene verstellen, seine Enden aber in einer bestimmten Position festhalten. Dies ergibt eindeutige Bezugspunkte für die Vorverformung, so daß es in den meisten Fällen genügt, nur noch eine bestimmte Druckverteilung bei den Sekundär-Druckzonen vorzunehmen.

Insbesondere kann diese Fixierung dadurch erfolgen, daß das Volumen der Druckkammer durch eine Sperrvorrichtung konstant haltbar ist. Eine solche Ausgestaltung ist für sich bei durchbiegungsgesteuerten Walzen schon vorgeschlagen worden (deutsche Patentanmeldung P 36 11 859).

In weiterer Ausgestaltung der Erfindung ist dafür gesorgt, daß der Träger der Oberwalze von zwei an den Enden angreifenden Stellmotoren gehalten ist und eine durch einen Positionsregelkreis vorgebbare Höhenlage einnimmt. Da der Träger durch den Stellmotor, insbesondere ein Hydraulikmotor, in einer vorgegebenen Höhe festgehalten wird, ist im obersten Walzenspalt das Gewicht des Trägers nicht mehr wirksam. Damit ist ein Teil des Gewichts der oberen Walze kompensiert.

In Verbindung mit der Fixierung der Walzenmantelenden am Träger ergibt sich der weitere Vorteil, daß auch das Mantelgewicht im obersten Walzenspalt nicht mehr wirksam ist. Aufgrund der Vorverformung kann man daher tatsächlich mit einer Streckenlast von praktisch Null im obersten Walzenspalt ausgehen.

Eine zweite Lösung für einen Kalander zur Durchführung des erfindungsgemäßen Verfahrens, die vorzugsweise zusammen mit der ersten Lösung angewendet wird, betrifft einen Kalander mit einer Unterwalze, mindestens einer Mittelwalze, einer Oberwalze und einer Druckeinstellvorrichtung, bei dem die Oberwalze und vorzugsweise auch die Unterwalze einen von einem drehfesten Träger durchsetzten Walzenmantel aufweist, der durch axial nebeneinander angeordnete, mit einstellbarem Druck belastbare Primär-Druckzonen gegen die Nachbarwalze drückbar ist, mit dem Kennzeichen, daß der Oberwalze eine Heizvorrichtung und eine Einstellvorrichtung zugeordnet ist, die die Temperatur der Oberwalze insgesamt oder zonenweise auf einem vorgebbaren Wert hält. Auf diese Weise wird der Bahn im obersten Walzenspalt eine vorbestimmte thermische Energie zugeführt, die die zulaufende Papierbahn schlagartig erhitzt, so daß bereits im ersten Walzenspalt eine erhebliche Umformungsarbeit geleistet wird. Mit der zonenweise unterschiedlichen Temperatureinstellung läßt sich ein gewünschtes Querprofil der Warenbahn-Eigenschaften durch Druck und Temperaturbeeinflussung erreichen. Auch sind solche Temperaturzonen nützlich, um beispielsweise Feuchtigkeitsstreifen in der Bahn zu eliminieren.

Insbesondere ist ein Wärmeträger in der Heizvorrichtung beheizbar und dem Innenraum der Oberwalze über die Einstellvorrichtung zuleitbar. Besonders günstig ist es, wenn die Druckzonen Lagerelemente mit einer hydrostatischen Lagerfläche aufweisen und das zugeführte Druckmittel den Wärmeträger bildet. Solche Heizvorrichtungen sind für durchbiegungsgesteuerte Walzen an sich bekannt (DE-OS 35 26 283). Die Wichtigkeit der Beheizung der Oberwalze eines Satinierkalanders zum Zweck der Schonung des spezifischen Volumens der Bahn war aber noch nicht erkannt worden.

Günstig ist es ferner, daß auch der Unterwalze und/oder mindestens einer Mittelwalze eine Heizvorrichtung mit Einstellvorrichtung zugeordnet ist. Auch in den weiteren Walzenspalten kann dann Wärmeenergie zugeführt werden.

Besonders empfehlenswert ist ein Prozeßleitsystem mit einem Rechner, der anhand von gewünschten und/oder gemessenen Bahndaten Sollwerte für den Druck des den einzelnen Druckzonen zuzuführenden Druckmittels und für die Temperatur der Walzen bzw. der Walzenzonen nach einem Rechenalgorithmus berechnet, und einem Regler, der den gemessenen Istwert des Drucks und den gemessenen Istwert der Walzentemperatur dem berechneten Sollwert mittels der Druckeinstellvorrichtung nachführt. Der Rechner vermag anhand zuvor eingegebener für den Kalander und das betreffende Bahnmaterial typischer Daten, die entweder aus Versuchen oder aus Berechnungen gewonnen sind, die jeweils optimale Zufuhr des mechanischen Energieflusses und des thermischen Energieflusses zum jeweiligen Walzenspalt zu steuern bzw. zu regeln.

Um die gewünschte Papierbahn-Feuchtigkeit entsprechend der Walzentemperatur zu erzielen, kann dem Kalander eine Papierbahn-Befeuchtungseinrichtung vorgeschaltet sein.

Die Erfindung wird nachstehend anhand in der Zeichnung dargestellter, bevorzugter Ausführungsbeispiele näher erläutert. Es zeigen:

- Fig. 1: eine Ansicht eines erfindungsgemäß betriebenen Kalanders,
- Fig. 2: einen schematischen Schnitt durch den Kalander,
- Fig. 3: einen Teilschnitt durch eine abgewandelte Oberwalze und
- Fig. 4: eine schematische Darstellung einer abgewandelten Kalanderausführung.

Bei der Ausführungsform der Fig. 1 bis 3 sind in einem Kalander 1 mit zwei Ständern 2 und 3 zwischen einer Oberwalze 4 und einer Unterwalze 5 acht Mittelwalzen 6 bis 13 angeordnet, von denen die Mittelwalzen 6, 8, 10, 11 und 13 einen elastischen Bezug tragen und die Walzen 7, 9 und 12 als harte Walzen ausgebildet sind. Die Lager 14 der Mittelwalzen 6 bis 13 sind längs vertikaler Ständerführungen 15 verschiebbar, wenn die Unterwalze mit Hilfe der Hydrozylinder 16 und 17 in die veranschaulichte Stellung angehoben wird. In der abgesenkten Stellung liegen die Lager 14 auf einstellbaren Anschlägen 18 zweier Hängespindeln 19 und 20 auf. Die Mittelwalze 12 dient als Antriebswalze, wie die rechts dargestellte Kupplung 12a zeigt.

Die Oberwalze 4 besitzt einen Walzenmantel 21, der von einem drehfesten Träger 22 durchsetzt ist. Dieser ruht an beiden Enden in Lagern 23 bzw. 24, die mit Hilfe von Hydraulikmotoren 25 bzw. 26 gehalten, aber in verschiedene Höhenlagen positioniert werden können. Durch Pfeile sind axial nebeneinander angeordnete Primär-Druckzonen 27 und axial nebeneinanderliegende Sekundär-Druckzonen 28 angedeutet, denen je ein Druckmittel mit einstellbarem Druck zuführbar ist. Die Primär-Druckzonen 27 drücken den Walzenmantel 21 in Richtung auf die oberste Mittelwalze 6; die Sekundär-Druckzonen 28 wirken entgegengesetzt. An den Enden ist der Walzenmantel 21 mit Ringlagern 29 und 30 versehen, deren Innenring entweder fest auf dem Träger 22 sitzt oder radial hierzu verstellbar ist.

Den beiden Hydraulikmotoren 25 und 26 ist je ein Positionsregler 39a bzw. 40a zugeordnet, der über eine Verbindung 39 bzw. 40 mit den Enden des Trägers 22 der Oberwalze 4 verbunden ist. Die Trägerenden können daher sehr genau positioniert werden.

Auch die Unterwalze 5 besitzt einen Walzenmantel 31 und einen ihn durchsetzenden Träger 32. Die Trägerenden sind in Lagern 33 und 34 gehalten, die mit Hilfe der Hydraulikzylinder 16 bzw. 17 vertikal verstellt werden können. Auch hier sind axial nebeneinander angeordnete Primär-Druckzonen 35 vorgesehen, denen ein einstellbarer Druck zuführbar ist, durch den der Walzenmantel 31 gegen die Nachbarwalze 13 drückbar ist. Auf der gegenüberliegenden Seite können auch Sekundär-Druckzonen 36 vorgesehen sein. Die Enden des Walzenmantels 31 sind über Ringlager 37 und 38 auf dem Träger 32 abgestützt. Die Druckzonen 27, 28, 35, 36 können beispielsweise mit Hilfe von Lagerelementen ausgebildet werden, die durch je zwei in Umfangsrichtung versetzte Druckkammern belastbar sind, wie dies durch DE-PS 29 42 002 oder DE-PS 30 22 491 bekannt ist. Solche Primär-Lagerelemente 41 mit den beiden Druckkammern 42 und 43 sowie Sekundär-Lagerelemente 44 mit den beiden Druckkammern 45 und 46 sind in Fig. 2 veranschaulicht. Die Unterwalze 5 ist entsprechend aufgebaut. Eine Druckeinstellvorrichtung 47 dient dazu, die genannten Druckkammern 42 bis 46 mit Druckmittel zu versorgen, deren Druck p für jede Druckkammer einstellbar ist, um auf diese Weise eine bestimmte Druckverteilung für die Primär- und Sekundär-Druckzonen 27, 28 vorzusehen. Eine entsprechende Druckeinstellvorrichtung 48 ist für die Primär- und Sekundär-Druckzonen 35, 36 der Unterwalze 5 vorgesehen.

In Fig. 2 sind die Walzen des Superkalanders im zusammengefahrenen Zustand veranschaulicht, so daß sich von oben nach unten die Walzenspalte 49 bis 51 und 54 bis 57 ergeben (die Walzenspalte 52 bis 54 sind nicht gezeigt). Durch die Walzenspalte wird von oben nach unten eine Bahn 58 unter Führung von Leitwalzen 59 hindurchgeleitet. Über die Bahnbreite wirksame Sensoren 60 und 61 nehmen nach dem ersten Walzenspalt 49 und nach dem zweiten Walzenspalt 57 den Istwert der interessierenden Bahneigenschaften E_{W} auf, beispielsweise die Glätte oder den Glanz. Entsprechende Signalgeber 62 und 63 übermitteln Meßsignale an ein Prozeßleitsystem 64, das auch die Druckeinstellvorrichtungen 47 und 48 steuert. Dem Prozeßleitsystem wird ferner die durch Sensoren 65 und 66 gemessene Oberflächentemperatur T_{E} der elastischen Walzen 6, 8, 10, 11 und 13 über Signalgeber 67 und 68 zugeführt. Die Oberwalze 4 ist mittels eines Wärmeträgers beheizbar. Eine Temperaturmeßvorrichtung 69 stellt die Oberwalzentemperatur T_{O} fest und leitet die Meßwerte an die Prozeßleitvorrichtung 64 weiter, während diese umgekehrt den Wärmefluß entsprechend der gewünschten Temperatur mit der Einstellvorrichtung 70 einstellt. In ähnlicher Weise besitzt die Unterwalze 5 eine Meßvorrichtung 71 für die Unterwalzentemperatur T_{U}, die dem Prozeßleitsystem 64 zugeleitet wird, weshalb auch hier der Wärmefluß entsprechend der gewünschten Temperatur T_{U} mittels der Einstellvorrichtung 72 geregelt wird. Zumindest einige der Mittelwalzen, hier die Mittelwalzen 7 und 12, sind ebenfalls mit einer Meßvorrichtung 73 bzw. 74 für die Mittelwalzentemperatur T_{H} und einer entsprechenden Einstellvorrichtung 75 bzw. 76 versehen.

Das Prozeßleitsystem 64 besitzt einen Rechner 77 und einen Regler 78. Der Rechner rechnet gemäß einem vorgegebenen Algorithmus anhand der Daten des Kalanders und der gewünschten Lastparameter, die ihrerseits von den gewünschten Bahndaten abhängen, Sollwerte für den Druck in den einzelnen Druckzonen und für die Walzentemperatur aus. Diese Sollwerte können in Abhängigkeit von den gemessenen Bahndaten korrigiert werden. Der Regler 78 sorgt dann dafür, daß der Istwert des Drucks und der Temperatur jeweils den berechneten Sollwerten nachgeführt wird. Beispielsweise arbeitet das Prozeßleitsystem entsprechend der europäischen Patentanmeldung 87108762.

Dem Kalander ist ferner eine Papierbahn-Befeuchtungseinrichtung 79 vorgeschaltet, durch die eine in den Kalander einzuleitende Papierbahn 58 zusätzlich entsprechend der gewählten Walzentemperatur befeuchtet wird, wenn die Feuchtigkeit der Papierbahn entsprechend der durch die Walzenbeheizung erreichten höheren Trocknungsleistung noch gesteigert werden kann. Auf diese Weise lassen sich die Festigkeit und Bedruckungseigenschaften der Papierbahn steigern.

Ein solcher Kalander kann wie folgt betrieben werden: Im Ruhezustand ist die Unterwalze 5 abgesenkt, die Mittelwalzen 6 bis 13 ruhen auf den Anschlägen 18 der Hängespindeln 19 und 20. Die Oberwalze 4 wird durch die Hydraulikzylinder 25 und 26 gehalten. Die Mittelwalzen 6 bis 13 haben wegen der über ihre Lager 14 überhängenden Gewichte, z.B. durch Leitwalzen, eine nach oben gerichtete konvexe Krümmung. Wenn die Unterwalze 5 mit Hilfe der Hydraulikzylinder 16, 17 angehoben wird, wird zunächst die unterste Mittelwalze 13, dann die nächste Mittelwalze 12 usw. mitgenommen. Die Druckeinstellung in den Primär-Druckzonen 35 und gegebenenfalls auch den Sekundär-Druckzonen 36 der Unterwalze 5 ist derart, daß bereits vor Kontaktierung der unteren Mittelwalze 13 eine Vorverformung der Unterwalze 5 derart stattfindet, daß bei Mitnahme die Streckenlast im untersten Walzenspalt 57 gleichmäßig über die Spaltlänge verteilt ist. Da die Daten des Kalanders bekannt sind, kann man die hierfür erforderliche Druckverteilung berechnen. Sie wird mit weiterem Anheben schrittweise geändert, damit die gleichmäßige Streckenlast im untersten Spalt 57 erhalten bleibt, auch wenn jeweils das Gewicht einer neuen Mittelwalze hinzutritt.

Die Oberwalze 4 ist, wie Fig. 1 zeigt, schon vor dem Schließen des obersten Walzenspaltes 49, derart vorgeformt, daß ihre untere Mantellinie genau mit der oberen Mantellinie der Mittelwalze 6 übereinstimmt. Die hierfür erforderliche Druckverteilung wird ebenfalls mit Hilfe eines Rechenalgorithmus ermittelt. Das richtige Biegemoment erhält man beispielsweise, indem den mittleren Sekundär-Druckzonen 28 und den äußeren Primär-Druckzonen 27 Druckmittel zugeführt wird. Wenn die Walzenlager 29 und 30 auf dem Träger 22 fixiert sind, kann es genügen, lediglich in den Sekundär-Druckzonen Druckmittel einzuleiten.

Werden nun die Walzen 4 und 6 durch Anheben der Unterwalze 5 oder durch Absenken der Oberwalze 4 miteinander in Berührung gebracht, ist von Anfang an ein Kontakt über die gesamte Länge vorhanden. Es brauchen keine Zusatzkräfte aufgebracht zu werden, um einen gleichmäßigen Walzenspalt zu erreichen. Hierbei kann keine Beschädigung der obersten Mittelwalze 6 auftreten. Die Streckenlast im ersten Walzenspalt 49 kann außerordentlich gering gehalten werden, wenn beispielsweise der Träger 22 für die Oberwalze durch die Positionsregler 39a und 40a eine definierte Lage hat und der Walzenmantel 21 an seinen Enden auf dem Träger 22 fixiert ist. Es wirken dann keine Gewichtskräfte der Oberwalze 4 auf die unteren Walzen. Wenn nun durch die Hydraulikzylinder 16 und 17 gerade so hohe Kräfte aufgebracht werden, wie es dem Gewicht des Stapels der Walzen 5 bis 13 entspricht, kann die Streckenlast im obersten Spalt 49 praktisch auf Null gehalten werden. Selbstverständlich kann man durch Erhöhung der von unten wirkenden Kraft die Streckenlast im obersten Spalt und in allen anderen Spalten erhöhen. Hierbei ist es aber in den meisten Fällen erforderlich, die Druckverteilung in den Druckzonen der Oberwalze 4 und der Unterwalze 5 so zu ändern, daß die Streckenlast in den angrenzenden Walzenspalten 49 und 57 weiterhin gleichmäßig verteilt ist. Örtliche Korrekturlasten, wie sie zwecks Bahnkorrektur erforderlich sein können, werden dann dem gleichmäßigen Streckenlastprofil überlagert.

Wie in Fig. 2 schematisch gezeigt ist, wird der Oberwalze 4, der Unterwalze 5 und einigen Mittelwalzen 7 und 12 ein Wärmeträger derart zugeführt, daß sich eine bestimmte Walzentemperatur einstellt. Dies ist insbesondere im ersten Walzenspalt 49 von großer Bedeutung, weil die kalte Papierbahn schlagartig aufgeheizt wird und bereits im ersten Spalt eine ganz erhebliche Plastifizierung erfährt. Insgesamt ist daher der Verlust des spezifischen Volumens der satinierten Papierbahn herabgesetzt, und es wird eine Erhöhung der Wirtschaftlichkeit des Satinierungsprozesses erzielt.

Ferner kann mittels der Papierbahn-Befeuchtungseinrichtung 79 die Feuchtigkeit der Papierbahn entsprechend der gewählten Walzentemperatur gesteigert werden. Günstig sind Feuchtigkeitsgehalte von etwa 7 bis 18%, vorzugsweise etwa 9 bis 18%, insbesondere 9 bis 15% bei Walzentemperaturen, insbesondere der Oberwalze 4, von etwa 80 bis 160°C, vorzugsweise etwa 100 bis 140°C.

Die in Fig. 3 veranschaulichte Oberwalze 104 unterscheidet sich in einigen Teilen von derjenigen der Fig. 1 und 2. Es werden daher um 100 erhöhte Bezugszeichen verwendet. Die Primär-Druckzonen 127 werden mit Hilfe von Lagerelementen 141 gebildet, die eine hydrostatische Lagerfläche 180 besitzen. Solche Lagerflächen weisen taschenartige Vertiefungen auf, die über eine Drossel mit der zugehörigen Druckkammer verbunden sind. Die Sekundär-Druckzonen 128 werden mit Hilfe von Lagerelementen 144 gebildet, deren hydrostatische Lagerflächen 181 eine geringere Fläche aufweisen. Die Druckzonen sind zu zweit oder dritt zusammengefaßt und werden über entsprechende Druckleitungen 182 mit Druckmittel versorgt, das über die einzelnen Druckkammern und die Taschen in der hydrostatischen Lagerfläche in den Innenraum 183 des Walzenmantels 121 gelangt. Der zugehörige Abfluß erfolgt wie der Zufluß über den Lagerzapfen 184 des Trägers 122 und ist nicht veranschaulicht. Wegen des weiteren Aufbaus einer solchen Waze wird auf DE-OS 35 39 428 verwiesen.

Eine Pumpe 185 fördert Druckmittel über eine Heizvorrichtung 186 zur Einstellvorrichtung 147 für den Druck p, der seinerseits vom Prozeßleitsytem 164 vorgegeben wird. Die Temperatur der Oberwalze 104 wird dadurch festgelegt, daß das Druckmittel gleichzeitig als Wärmeträger dient, der in der Heizvorrichtung 186 auf die vorgegebene Temperatur beheizt wird. Das Druckmittel kann hierbei auf eine konstante Temperatur beheizt werden, wenn die Druckeinstellvorrichtung 147 entsprechend DE-OS 35 16 535 ausgestaltet ist. Dann ist es auch möglich, die Walze zonenweise unterschiedlich zu beheizen. Die zusammengefaßten Druckzonen 127, 128 bilden dann jeweils eine Temperaturzone.

Fig. 3 zeigt desweiteren, wie die Enden des Walzenmantels 121 radial bewegt und trotzdem in ihrer Lage fixiert werden können. Zu diesem Zweck stützt sich das Lager 130 auf einem Lagerring 187 ab, der zwei einander gegenüberliegende Kolben 188 und 189 trägt, die in entsprechende Zylinder 190 und 191 des Trägers 122 greifen. Hierdurch ergeben sich Druckkammern 192 und 193, die ebenfalls mit der Druckeinstellvorrichtung 147 verbunden sind. Sie können daher als Primär- bzw. Sekundär-Druckzone wirksam sein. Die Druckeinstellvorrichtung 147 besitzt aber zwei Sperrvorrichtungen 194, mit deren Hilfe das Volumen in den Druckkammern 192 und 193 fixiert werden kann. Wegen des Aufbaus solcher blockierten Kammern wird auf die deutschen Patentanmeldungen P 36 11 859 und P 36 44 170 verwiesen. Mit dieser Maßnahme ist es beispielsweise möglich, durch Blockieren der Druckkammer 192 und Belastung der Sekundär-Druckzonen 128 im Mittelbereich der Oberwalze die gewünschte Vorverformung zu erzielen.

Die Ausführungsform der Fig. 4, bei der um 200 erhöhte Bezugszeichen benutzt werden, weist außer einer Oberwalze 204 und einer Unterwalze 205 lediglich eine Mittelwalze 206 auf. Die Druckzonen sind nicht im einzelnen eingezeichnet worden. Der Walzenmantel 221 der Oberwalze 204 ist radial verschiebbar, aber festlegbar auf dem Träger 222 angeordnet. Der Walzenmantel 231 der Unterwalze 205 ist fest auf dem Träger 232 gelagert. Hier treten die gleichen Verhältnisse wie bei einem größeren Walzenstapel auf.

Die beanspruchten Merkmale sind insbesondere in ihrer Kombination vorteilhaft. Besonders gute Ergebnisse zeigen sich, wenn nach den Vorschriften der im einzelnen angeführten älteren Schutzrechte und Schutzrechtsanmeldungen gearbeitet wird.

## Patentansprüche

1. Verfahren zum Betrieb eines Kalanders, insbesondere Superkalanders, mit einer Unterwalze, mindestens einer Mittelwalze und einer Oberwalze, von denen die Oberwalze und vorzugsweise auch die Unterwalze durchbiegungssteuerbar sind, bei dem die Walzenspalte nach dem Einführen einer Bahn von unten nach oben nacheinander geschlossen werden, dadurch gekennzeichnet, daß die Oberwalze vor dem Schließen des obersten Walzenspalts in eine dem Verlauf der obersten Mittelwalze entsprechende Form vorgeformt wird.

2. Verfahren nach Anspruch 1, dadurch gekennzeichnet, daß erst nach dem Schließen des obersten Walzenspalts die Oberwalze und/oder Unterwalze zur Erhöhung der Streckenlast in den Walzenspalten über den gewichtsbedingten Wert hinaus belastet wird.

3. Verfahren nach Anspruch 1 oder 2, dadurch gekennzeichnet, daß die Durchbiegung der Unterwalze beim Schließen des untersten Walzenspalts so gesteuert wird, daß die Streckenlast im untersten Walzenspalt über die Walzenbreite gleichmäßig verteilt ist, auch wenn sich die Streckenlast infolge der Zusatzbelastung durch das Gewicht der Mittelwalzen erhöht.

4. Verfahren nach Anspruch 2 oder 3, dadurch gekennzeichnet, daß die Durchbiegung der Oberwalze und/oder Unterwalze bei Walzenbelastung so gesteuert wird, daß die Streckenlast im angrenzenden Walzenspalt über die Walzenbreite gleichmäßig verteilt ist.

5. Verfahren nach Anspruch 4, dadurch gekennzeichnet, daß die zwecks Bahnkorrektur erforderlichen örtlichen Korrekturstreckenlasten dem gleichmäßigen Streckenlastprofil überlagert werden.

6. Verfahren nach einem der Ansprüche 1 bis 5, dadurch gekennzeichnet, daß die Walzenform oder die Streckenlast gemäß einem vorgebenenen Algorithmus berechnet und dann die entsprechende Druckverteilung in Abhängigkeit vom berechneten Wert eingeregelt wird.

7. Verfahren nach einem der Ansprüche 1 bis 6, dadurch gekennzeichnet, daß das Gewicht der Oberwalze bezüglich seiner Wirkung in den Walzenspalten wenigstens teilweise kompensiert wird.

8. Verfahren zum Betrieb eines Kalanders, insbesondere Superkalanders, mit einer Unterwalze, mindestens einer Mittelwalze und einer Oberwalze, von denen die Oberwalze und vorzugsweise auch die Unterwalze durchbiegungssteuerbar sind, bei dem die Walzenspalte nach dem Einführen einer Bahn von unten nach oben nacheinander geschlossen werden, insbesondere nach einem der Ansprüche 1 bis 7, dadurch gekennzeichnet, daß die Oberwalze insgesamt oder zonenweise auf eine vorgegebene Temperatur beheizbar ist.

9. Verfahren nach Anspruch 8, dadurch gekennzeichnet, daß auch die Unterwalze und/oder mindestens eine Mittelwalze auf eine jeweils vorgegebene Temperatur beheizbar ist.

10. Verfahren nach Anspruch 8 oder 9, dadurch gekennzeichnet, daß die Temperatur der Walze bzw. Walzenzonen gemäß einem vorgegebenen Algorithmus berechnet wird und dann in Abhängigkeit vom berechneten Wert eingeregelt wird.

11. Verfahren nach einem der Ansprüche 8 bis 10, dadurch gekennzeichnet, daß Streckenlast und Temperatur so geregelt werden, daß die durch Druckkräfte und die durch Wärme auf die Bahn im Spalt übertragene Energie in einem durch die gewünschten Bahndaten vorgebbaren Verhältnis stehen.

12. Verfahren nach einem der Ansprüche 8 bis 11, dadurch gekennzeichnet, daß vor Einleitung einer Papierbahn in den Kalander die Papierbahn befeuchtet wird.

13. Verfahren nach Anspruch 12, dadurch gekennzeichnet, daß der Feuchtigkeitsgehalt der Papierbahn bei der Einleitung in den Kalander etwa 7 bis 18%, vorzugsweise etwa 9 bis 18%, insbesondere etwa 9 bis 15%, beträgt.

14. Verfahren nach Anspruch 12 oder 13, dadurch gekennzeichnet, daß die Temperatur wenigstens der Ober- und Unterwalze auf etwa 80 bis 160°C, vorzugsweise 100 bis 140°C, gehalten wird.

15. Kalander zur Durchführung des Verfahrens nach einem der Ansprüche 1 bis 11 oder 14, mit einer Unterwalze, mindestens einer Mittelwalze, einer Oberwalze und einer Druckeinstellvorrichtung, bei dem die Oberwalze und vorzugsweise auch die Unterwalze einen von einem drehfesten Träger durchsetzten Walzenmantel aufweist, der durch axial nebeneinander angeordnete, mit einstellbarem Druck belastbare Primär-Druckzonen gegen die Nachbarwalze drückbar ist, und die Oberwalze oberhalb des Trägers mit einstellbarem Druck beaufschlagbare Sekundär-Druckzonen aufweist, dadurch gekennzeichnet, daß die Druckeinstellvorrichtung (47; 147) eine Druckverteilung für die Druckzonen erzeugt, die eine Biegeverformung des Walzenmantels (21; 121; 221) der Oberwalze (4; 104; 204) unabhängig von von der Nachbarwalze (6; 106; 206) herrührenden äußeren Kräften hervorruft.

16. Kalander nach Anspruch 15, dadurch gekennzeichnet, daß der Walzenmantel (121) der Oberwalze (104) an seinen Enden je auf einem radial verschiebbaren Lagerring (187) gelagert ist und eine Primär- und/oder Sekundärzone durch eine untere und/oder obere Druckkammer (192, 193) zwischen Lagerring und Träger (122) gebildet ist.

17. Kalander nach Anspruch 16, dadurch gekennzeichnet, daß die Druckkammer (192, 193) durch einen am Lagerring (187) angebrachten Kolben (188, 189) und eine am Träger (122) angeordnete Zylinderbohrung (190, 191) begrenzt ist.

18. Kalander nach einem der Anspruche 15 bis 17, dadurch gekennzeichnet, daß der radial verstellbare Walzenmantel (121) mit seinen Enden in einer vorgebbaren Lage am Träger (122) fixierbar ist.

19. Kalander nach Anspruch 16 und 18, dadurch gekennzeichnet, daß das Volumen der Druckkammer (192, 193) durch eine Sperrvorrichtung (194) konstant haltbar ist.

20. Kalander nach einem der Ansprüche 15 bis 19, dadurch gekennzeichnet, daß der Träger (22; 222) der Oberwalze (4; 204) von zwei an den Enden angreifenden Stellmotoren (25, 26; 225, 226) gehalten ist und eine durch einen Positionsregelkreis vorgebbare Höhenlage einnimmt.

21. Kalander zur Durchführung des Verfahrens nach einem der Ansprüche 1 bis 11 oder 14, mit einer Unterwalze, mindestens einer Mittelwalze, einer Oberwalze und einer Druckeinstellvorrichtung, bei dem die Oberwalze und vorzugsweise auch die Unterwalze einen von einem drehfesten Träger durchsetzten Walzenmantel aufweist, der durch axial nebeneinander angeordnete, mit einstellbarem Druck belastbare Primär-Druckzonen gegen die Nachbarwalze drückbar ist, insbesondere nach einem der Ansprüche 1 bis 20, dadurch gekennzeichnet, daß der Oberwalze (104) eine Heizvorrichtung (186) und eine Einstellvorrichtung (147) zugeordnet ist, die die Temperatur der Oberwalze insgesamt oder zonenweise auf einem vorgebbaren Wert hält.

22. Kalander nach Anspruch 21, dadurch gekennzeichnet, daß ein Wärmeträger in der Heizvorrichtung (186) beheizbar und dem Innenraum (183) der Oberwalze (104) über die Einstellvorrichtung (147) zuleitbar ist.

23. Kalander nach Anspruch 22, dadurch gekennzeichnet, daß die Druckzonen (127, 128) Lagerelemente (141, 144) mit einer hydrostatischen Lagerfläche (180, 181) aufweisen und das zugeführte Druckmittel den Wärmeträger bildet.

24. Kalander nach einem der Ansprüche 21 bis 23, dadurch gekennzeichnet, daß auch der Unterwalze (5) und/oder mindestens einer der Mittelwalzen (7, 12) eine Heizvorrichtung mit Einstellvorrichtung (72, 75, 76) zugeordnet ist.

25. Kalander nach einem der Ansprüche 15 bis 24, gekennzeichnet durch ein Prozeßleitsystem (64) mit einem Rechner (77), der anhand von gewünschten und/oder gemessenen Bahndaten Sollwerte für den Druck (p) des den einzelnen Druckzonen (27, 28; 35, 36) zuzuführenden Druckmittels und für die Temperatur der Walzen bzw. der Walzenzonen nach einem Rechenalgorithmus berechnet, und einem Regler (78), der den gemessenen Istwert des Drucks und den gemessenen Istwert der Walzentemperatur dem berechneten Sollwert mittels der Druckeinstellvorrichtung (47; 147) nachführt.

26. Kalander zur Durchführung des Verfahrens nach einem der Ansprüche 12 bis 14, dadurch gekennzeichnet, daß dem Kalander eine Papierbahn-Befeuchtungseinrichtung (79) vorgeschaltet ist.

## Claims

1. Method for operating a calender, in particular a super-calender, with a lower roll, at least one centre roll and an upper roll, of which the upper roll and preferably also the lower roll can be controlled for deflection, in which the roll nips are closed successively from bottom to top after introduction of a web, characterised in that the upper roll before closure of the uppermost roll nip is preshaped to a shape corresponding to the curve of the uppermost centre roll.

2. Method according to claim 1, characterised in that not until after closure of the uppermost roll nip is the upper roll and/or lower roll loaded beyond the value determined by weight, to increase the web load in the roll nips.

3. Method according to claim 1 or 2, characterised in that the deflection of the lower roll on closure of the lowermost roll nip is controlled in such a way that the web load in the lowermost roll nip is evenly distributed across the roll width, even if the web load is increased as a result of the additional load due to the weight of the centre rolls.

4. Method according to claim 2 or 3, characterised in that the deflection of the upper roll and/or lower roll when the rolls are loaded is controlled in such a way that the web load in the adjoining roll nip is evenly distributed across the roll width.

5. Method according to claim 4, characterised in that the local correcting web loads necessary for the purpose of web correction are superimposed on the uniform web load profile.

6. Method according to any of claims 1 to 5, characterised in that the roll shape or the web load is calculated according to a preset algorithm and then the corresponding pressure distribution is adjusted as a function of the calculated value.

7. Method according to any of claims 1 to 6, characterised in that the weight of the upper roll is at least partially compensated with respect to its effect in the roll nips.

8. Method for operating a calender, in particular a super-calender, with a lower roll, at least one centre roll and an upper roll, of which the upper roll and preferably also the lower roll can be controlled for deflection, in which the roll nips are closed successively from bottom to top after introduction of a web, in particular according to any of claims 1 to 7, characterised in that the upper roll can be heated altogether or in zones to a preset temperature.

9. Method according to claim 8, characterised in that the lower roll and/or at least one centre roll too can be heated to a respectively preset temperature.

10. Method according to claim 8 or 9, characterised in that the temperature of the roll or roll zones is calculated according to a preset algorithm and then adjusted as a function of the calculated value.

11. Method according to any of claims 8 to 10, characterised in that the web load and temperature are regulated in such a way that the energy transmitted by compressive forces and and the energy transmitted by heat to the web in the nip are in a ratio which can be predset by the desired web data.

12. Method according to any of claims 8 to 11, characterised in that before introduction of a paper web into the calender, the paper web is wetted.

13. Method according to claim 12, characterised in that the moisture content of the paper web on introduction into the calender is about 7-18%, preferably about 9-18%, in particular about 9-15%.

14. Method according to claim 12 or 13, characterised in that the temperature of at least the upper and lower rolls is maintained at about 80-160°C, preferably 100-140°C.

15. Calender for carrying out the method according to any of claims 1 to 11 or 14, with a lower roll, at least one centre roll, an upper roll and a pressure adjuster, in which the upper roll and preferably also the lower roll comprises a roll casing through which extends a non-rotatable support and which can be biassed towards the adjacent roll by primary pressure zones arranged axially adjacent to each other and capable of being loaded with adjustable pressure, and the upper roll above the support comprises secondary pressure zones which can be subjected to adjustable pressure, characterised in that the pressure adjuster (47; 147) produces a pressure distribution for the pressure zones which causes a bending strain of the casing (21; 121; 221) of the upper roll (4; 104; 204) independently of external forces originating from the adjacent roll (6; 106; 206).

16. Calender according to claim 15, characterised in that the casing (121) of the upper roll (104) is mounted at each end on a radially displaceable bearing ring (187) and a primary and/or secondary zone is formed by a lower and/or upper pressure chamber (192, 193) between bearing ring and support (122).

17. Calender according to claim 16, characterised in that the pressure chamber (192, 193) is bounded by a piston (188, 189) mounted on the bearing ring (187) and a cylinder bore (190, 191) arranged on the support (122).

18. Calender according to any of claims 15 to 17, characterised in that the radially adjustable roll casing (121) can be fixed by its ends in a preset position on the support (122).

19. Calender according to claims 16 and 18, characterised in that the volume of the pressure chamber (192, 193) can be kept constant by a locking device (194).

20. Calender according to any of claims 15 to 19, characterised in that the support (22; 222) of the upper roll (4; 204) is held by two servo motors (25, 26; 225, 226) engaging the ends and adopts a height which can be preset by a position control circuit.

21. Calender for carrying out the method according to any of claims 1 to 11 or 14, with a lower roll, at least one centre roll, an upper roll and a pressure adjuster, in which the upper roll and preferably also the lower roll comprises a roll casing through which extends a non-rotatable support and which can be biassed towards the adjacent roll by primary pressure zones arranged axially adjacent to each other and capable of being loaded with adjustable pressure, and the upper roll above the support comprises secondary pressure zones which can be subjected to adjustable pressure, in particular according to any of claims 16 to 20, characterised in that associated with the upper roll (104) is a heating device (186) and an adjuster (147) which keeps the temperature of the upper roll altogether or in zones at a preset value.

22. Calender according to claim 21, characterised in that a heat transfer medium can be heated in the heating device (186) and supplied to the inner chamber (183) of the upper roll (104) via the adjuster (147).

23. Calender according to claim 22, characterised in that the pressure zones (127, 128) comprise bearing elements (141, 144) with a hydrostatic bearing surface (180, 181) and the pressure medium supplied forms the heat transfer medium.

24. Calender according to any of claims 21 to 23, characterised in that a heating device with adjuster (72, 75, 76) is associated with the lower roll (5) and/or at least one of the centre rolls (7, 12) too.

25. Calender according to any of claims 15 to 24, characterised by a process control system (64) with a computer (77) which with the aid of desired and/or measured web data calculates nominal values for the pressure (p) of the pressure medium to be supplied to the individual pressure zones (27, 28; 35, 36) and for the temperature of the rolls or roll zones according to a computing algorithm, and a regulator (78) which resets the actual measured value of pressure and the actual measured value of roll temperature to the calculated nominal value by means of the pressure adjuster (47; 147).

26. Calender for carrying out the method according to any of claims 12 to 14, characterised in that in front of the calender is arranged a paper web wetting device (79).

## Revendications

1. Procédé de fonctionnement d'une calandre, notamment d'une super calandre, comportant un cylindre inférieur, au moins un cylindre médian et un cylindre supérieur, dont le cylindre supérieur et de préférence également le cylindre inférieur sont des cylindres à flexion contrôlée, les emprises de cylindres étant fermées successivement du bas vers le haut après introduction d'une nappe de matériau, caractérisé en ce qu'avant la fermeture de l'emprise supérieure, le cylindre supérieur est préalablement mis en forme de manière à prendre une forme correspondant à l'allure du cylindre médian supérieur.

2. Procédé selon la revendication 1, caractérisé en ce que le cylindre supérieur et/ou le cylindre inférieur ne sont mis en charge, en vue d'augmenter la charge linéaire dans les emprises, au-delà de la valeur définie par le poids, qu'après la fermeture de l'emprise supérieure.

3. Procédé selon la revendication 1 ou 2, caractérisé en ce que la flexion du cylindre inférieur, lors de la fermeture de l'emprise inférieure, est commandée de telle sorte que la charge linéaire dans l'emprise inférieure soit répartie de manière uniforme sur la largeur des cylindres, même si la charge linéaire augmente du fait de la charge supplémentaire dûe au poids des cylindres médians.

4. Procédé selon la revendication 2 ou 3, caractérisé en ce que la flexion du cylindre supérieur et/ou du cylindre inférieur dans le cas d'une sollicitation des cylindres, est commandée de telle sorte que la charge linéaire dans l'emprise voisine, soit répartie de manière uniforme sur la largeur des cylindres.

5. Procédé selon la revendication 4, caractérisé en ce que les charges linéaires de correction localisées nécessitées par des corrections de nappe, sont superposées au profil de charge linéaire uniforme.

6. Procédé selon l'une des revendications 1 à 5, caractérisé en ce que la forme du cylindre ou la charge linéaire est calculée conformément à un algorithme prédéfini, la répartition de pression correspondante étant ensuite réglée en fonction de la valeur calculée.

7. Procédé selon l'une des revendications 1 à 6, caractérisé en ce que le poids du cylindre supérieur est au moins partiellement compensé quant à son action dans les emprises de cylindres.

8. Procédé de fonctionnement d'une calandre, notamment d'une super calandre, comportant un cylindre inférieur, au moins un cylindre médian et un cylindre supérieur, dont le cylindre supérieur et de préférence également le cylindre inférieur sont des cylindres à flexion contrôlée, les emprises de cylindres étant fermées successivement du bas vers le haut après introduction d'une nappe de matériau, notamment selon l'une des revendications 1 à 7, caractérisé en ce le cylindre supérieur peut être chauffé en totalité ou par zones, à une température prédéfinie.

9. Procédé selon la revendication 8, caractérisé en ce qu'également le cylindre inférieur et/ou au moins un cylindre médian peut respectivement être chauffé à une température prédéfinie.

10. Procédé selon la revendication 8 ou 9, caractérisé en ce que la température de cylindre ou des zones de cylindre est calculée conformément à un algorithme prédéfini, et est ensuite réglée en fonction de la valeur calculée.

11. Procédé selon l'une des revendications 8 à 10, caractérisé en ce que la charge linéaire et la température sont réglées de telle sorte que l'énergie transmise à la nappe dans l'emprise par des efforts de pression et l'énergie transmise à la nappe dans l'emprise par la chaleur, soient dans un rapport prédéfini par les données de la nappe que l'on souhaite obtenir.

12. Procédé selon l'une des revendications 8 à 11, caractérisé en ce qu'avant l'introduction d'une nappe de papier dans la calandre, la nappe de papier est humidifiée.

13. Procédé selon la revendication 12, caractérisé en ce que le taux d'humidité de la nappe de papier lors de l'introduction dans la calandre, vaut environ 7 à 18%, de préférence environ 9 à 18% et notamment environ 9 à 15%.

14. Procédé selon la revendication 12 ou 13, caractérisé en ce que la température, au moins des cylindres supérieur et inférieur, est maintenue à environ 80 à 160°C, de préférence 100 à 140°C.

15. Calandre pour la mise en oeuvre du procédé selon l'une des revendications 1 à 11 ou 14, cette calandre comportant un cylindre inférieur, au moins un cylindre médian, un cylindre supérieur et un dispositif de réglage de la pression, dans laquelle le cylindre supérieur et de manière avantageuse également le cylindre inférieur présentent une enveloppe de cylindre qui est traversée par un support fixe en rotation et qui peut être appliquée sous pression contre le cylindre voisin par des zones de pression primaires disposées côte à côte en direction axiale et pouvant être sollicitées par une pression réglable, le cylindre supérieur présentant au-dessus du support, des zones de pression secondaires pouvant être sollicitées par une pression réglable, caractérisée en ce que le dispositif de réglage de la pression (47; 147) engendre pour les zones de pression, une répartition de la pression qui produit une déformation de flexion de l'enveloppe de cylindre (21; 121; 221) du cylindre supérieur (4; 104; 204) indépendamment des efforts extérieurs en provenance du cylindre voisin (6; 106; 206).

16. Calandre selon la revendication 15, caractérisée en ce que l'enveloppe de cylindre (121) du cylindre supérieur (104) est montée à chacune de ses extrémités, sur un anneau de palier (187) pouvant être déplacé radialement, et en ce qu'une zone de pression primaire et/ou secondaire est formée par une chambre de pression inférieure et/ou supérieure (192, 193) entre l'anneau de palier et le support (122).

17. Calandre selon la revendication 16, caractérisée en ce que la chambre de pression (192, 193) est délimitée par un piston (188, 189) disposé sur l'anneau de palier (187), et par un alésage formant cylindre (190, 191) formé sur le support (122).

18. Calandre selon l'une des revendications 15 à 17, caractérisée en ce que l'enveloppe de cylindre (121) pouvant être déplacée radialement, peut être fixée avec ses extrémités, dans une position prédéfinie, sur le support (122).

19. Calandre selon la revendication 16 ou 18, caractérisée en ce que le volume de la chambre de pression (192, 193) peut être maintenu constant grâce à un dispositif d'isolement (194).

20. Calandre selon l'une des revendications 15 à 19, caractérisée en ce que le support (22; 222) du cylindre supérieur (4; 204) est supporté par deux moteurs de positionnement (25, 26; 225, 226) agissant aux extrémités du support, et prend une hauteur pouvant être prédéfinie par une boucle d'asservissement de position.

21. Calandre pour la mise en oeuvre du procédé selon l'une des revendications 1 à 11 ou 14, comportant un cylindre inférieur, au moins un cylindre médian, un cylindre supérieur et un dispositif de réglage de pression, dans laquelle le cylindre supérieur et de manière avantageuse également le cylindre inférieur présentent une enveloppe de cylindre qui est traversée par un support fixe en rotation et qui peut être appliquée sous pression contre le cylindre voisin par des zones de pression primaires disposées côte à côte en direction axiale et pouvant être sollicitées par une pression réglable, notamment selon l'une des revendications 16 à 20, caractérisée en ce que sont associés au cylindre supérieur (104), un dispositif de chauffage (186) et un dispositif de réglage (147) qui maintiennent à une valeur prédéfinie la température du cylindre supérieur, en totalité ou par zones.

22. Calandre selon la revendication 21, caractérisée en ce qu'un agent caloporteur peut être réchauffé dans le dispositif de chauffage (186) et être amené à l'espace intérieur (183) du cylindre supérieur (104) par l'intermédiaire du dispositif de réglage (147).

23. Calandre selon la revendication 22, caractérisée en ce que les zones de pression (127, 128) présentent des éléments de paliers (141, 144) avec des surfaces de palier hydrostatiques (180, 181), et en ce que l'agent de pression qui leur est amené constitue l'agent caloporteur.

24. Calandre selon l'une des revendications 21 à 23, caractérisée en ce qu'un dispositif de chauffage avec dispositif de réglage (72, 75, 76) est associé également au cylindre inférieur (5) et/ou au moins à l'un des cylindres médians (7, 12).

25. Calandre selon l'une des revendications 15 à 24, caractérisée par un système de conduite de processus (64) comportant un calculateur (77) qui, à l'aide des données de la nappe souhaitées et/ou mesurées, calcule, selon un algorithme de calcul, des valeurs de consigne pour la pression (p) de l'agent de pression devant être amené aux diverses zones de pression individuelles (27, 28; 35, 36) et pour la température des cylindres ou des zones de température, ainsi qu'un dispositif de réglage (78) qui rajuste la valeur instantanée mesurée de la pression et de la température de cylindre à la valeur de consigne calculée, au moyen du dispositif de réglage de la pression (47; 147).

26. Calandre pour la mise en oeuvre du procédé selon l'une des revendications 12 à 14, caractérisée en ce qu'une installation d'humidification (79) est montée en amont de la calandre.
